# EUROPÄISCHE PATENTSCHRIFT

(11) **EP 0 166 853 B1**
(45) Veröffentlichungstag und Bekanntmachung des Hinweises auf die Patenterteilung: **09.12.1987**
(21) Anmeldenummer: 85101917.4
(22) Anmeldetag: 21.02.1985
(51) Int. Cl.: B63B 41/00, B63B 35/82

(54) **Schwenkbar gelagertes Schwert für ein Segelbrett**
Pivotally supported centre board for a wind surf board
Support pour dérive pivotante d'une planche à voile

(30) Priorität: 13.03.1984 DE 3409157
(43) Veröffentlichungstag der Anmeldung: 08.01.1986
(73) Patentinhaber: Marker, Hannes, D-82467 Garmisch-Partenkirchen (DE)
(72) Erfinder: Marker, Hannes, D-82467 Garmisch-Partenkirchen (DE)

## Beschreibung

Die vorliegende Erfindung bezieht sich auf in einem Schwertkasten schwenkbar gelagerte Schwerter für Segelbretter oder -boote, die von der Oberseite des Segelgerätes aus z.B. durch Fussbetätigung verstellbar und jeweils in einer von verschiedenen Gebrauchsstellungen gegenüber dem Schwertkasten verrastet sind.

Segelbretter mit derartigen Schwertern sind in verschiedenen Ausführungen bekannt (siehe beispielsweise DE-A32 30 795 und FR-A24 61 639). Gegenüber weiter bekannten Segelbrettern besitzen sie insbesondere den Vorteil, dass sich das Schwert während der Fahrt ohne weiteres mit dem Fuss in jede gewünschte Schwenkposition bringen lässt, die es dann beibehält.

Diese bekannten Ausführungen, zum Teil mit Höckern am Schwertkopf, sind jedoch gefährlich, da die Schwertköpfe einmal durch ihren grossen Überstand über die Oberseite des Segelgerätes während der Manöver des Seglers stören und zum anderen eine Verletzungsgefahr für den Segler bei einem Sturz auf das Segelgerät bilden.

Weiter besitzen diese bekannten Ausführungen noch den Nachteil, dass das Schwert selbst zur Sicherung seiner Verrastung gegenüber dem ein Rastglied (FR-A-24 61 639) oder Bremselemente (DE-A-32 30 795) ausweisenden Schwertkasten federnd in diesem gelagert ist. Diese Verrastungen sind aber sowohl störungsanfällig als auch nicht billig herstellbar. Deshalb haben sie wohl auch bisher keinen Eingang in die Praxis gefunden.

Zweck der vorliegenden Erfindung ist es darum, ein gattungsgemässes Schwert und seine Lagerung so zu verbessern und zu gestalten, dass die Schwertverstellmöglichkeit auf einfache und billig auszuführende Art erreicht ist und dass die Verstellmittel darüberhinaus den Segler bei seinen Manövern praktisch nicht behindern und auch keine Verletzungsmöglichkeit bieten.

Erfindungsgemäss ist dies durch die kennzeichnenden Merkmale des Patentanspruchs 1 erreicht. Unabhängig von der Schwenkposition des Schwertes verändertsich der Überstand des Betätigungselementes über die Oberseite des Segelgeräts nicht, so dass zu keinem Zeitpunkt diesbezüglich eine Verletzungsgefahr oder eine Behinderung des Seglers besteht. Durch die Verrastung ist in der jeweiligen Schwenklage eine sichere Halterung des Schwertes gewährleistet.

Sind bei dem Segelgerät in den Seitenwänden des Schwertkastens Lagerschalen für zwei die Schwenkachse des Schwertes bildende Achsstummel vorgesehen, hat es sich als zweckmässig erwiesen, dass die Lagerschalen die Achsstummel in ihren oben liegenden Bereichen abstützen, dass die Rastausnehmungen in dem oberen Randbereich des Schwertkastens vorgesehen sind und dass der Schieber durch eine Zugfeder in seinem Sitz gehalten und damit das Rastglied in einer Rastausnehmung lösbar verrastet ist. Die Spannung der Zugfeder ist so gewählt, dass die Achsstummel in allen Schwertpositionen mit ausreichender Kraft in den Lagerschalen gehalten sind.

Die Lagerschalen befinden sich zweckmässigerweise im unteren Bereich des Schwertkastens, so dass sich für die Zugfeder eine ausreichende Länge ergibt. Auch die Achsstummel sind zweckmässigerweise im unteren vorderen Randbereich des Schwertes angeordnet.

In weiterer Ausgestaltung der Erfindung ist vorgesehen, dass in den Seitenwänden des Schwertkastens etwa quer zu dessen oberen und unteren Rändern verlaufende Führungsnuten für die Achsstummel vorgesehen sind, an die seitlich versetzt die nach unten offenen Lagerschalen angeschlossen sind. Damit lässt sich das Schwert einfach von oben her in den Schwertkasten einsetzen, wonach lediglich die Achsstummel in die Lagerschalen zu schieben sind und dann der Schieber mit den Rändern des Schwertkastens verriegelt wird. Der Schieber kann U-förmig ausgebildet, auf den Kopf des Schwertes reiterförmig aufgesetzt und mit seinen Schenkeln in seitlichen Nuten des Schwertkopfes längsverschieblich geführt sein, wobei im Bereich des oberen Endes des Schiebers seitliche als Rastglied dienende nockenartige Vorsprünge vorgesehen sind, die in Rastausnehmungen des Schwertkastens einrastbar sind.

Als Zugfeder können an den Schenkeln des Schiebers elastische Bänder vorgesehen sein, die in Nuten an den Seitenflächen des Schwertes mit ihren anderen Enden befestigt sind.

Zweckmässigerweise sind die Rastausnehmungen über einen Bereich verteilt, der etwa einem Schwenkwinkel des Schwertes von 90° entspricht.

Die Lagerschalen können bugseitig vor den Führungsnuten angeordnet sein, so dass die Achsstummel aus den Lagerschalen unter Überwindung der Federkraft heraustreten und in die Führungsnuten eintreten können, wenn das Schwert auf einen Widerstand trifft. Auf diese Weise werden Beschädigungen des Schwertes beim Auflaufen vermieden.

Eine weitere erfindungsgemässe Konstruktion eines in einem Schwertkasten schwenkbar gelagerten Schwertes, bei dem in den Seitenwänden des Schwertkastens Lagerschalen für zwei die Schwenkachse des Schwertes bildende Achsstummel vorgesehen sind, ist durch die Merkmale des Patentanspruchs 10 gekennzeichnet. Bei dieser Konstruktion kann der Schieber sich durch einen Längsschlitz der Abdeckschiene bzw. zwischen den Randleisten des Schwertkastens nach aussen erstrecken und zum Schwenken des Schwertes mit einem Knopf versehen sein.

Das Betätigungselement oder wenigstens sein Mantel besteht aus elastischem Material, so dass der Segler auch eine Verstellung mit unbeschuhtem Fuss vornehmen kann, ohne dass dieses zu einem Schmerz oder gar einer Verletzung führt.

Durch entsprechende Wahl der Neigung der Flanken der Rastausnehmungen lässt sich ein mehr oder weniger grosser Rastwiderstand beim Schwenken erreichen.

Ausführungsbeispiele der Erfindung werden nachstehend anhand der Zeichnungen näher erläutert. In diesen zeigen:
Figur 1 einen mittleren Längsschnitt durch den Schwertkasten dem in drei unterschiedlichen Lagen arretierten Schwert,
Figur 2 einen der Figur 1 entsprechenden Längsschnitt durch den Schwertkasten mit dem in einer mittleren Lage arretierten Schwert, das noch strichpunktiert in der Stellung eingezeichnet ist, in die es gerät, wenn dessen Achszapfen nach Auflaufen auf einen Widerstand aus den Lagerschalen ausgehoben werden und in die Einschubnuten gelangen,
Figur 3 eine perspektivische Ansicht des mit dem Schwertkopf durch Gummibänder verbundenen Schiebers und
Figur 4 ein zweites Ausführungsbeispiel eines Schwertkastens mit Schwert im Schnitt entsprechend Figur 1.

Wie aus den Figur 1 und 2 ersichtlich ist, sind bei dem esten Ausführungsbeispiel in den Seitenwänden 2 des Schwertkastens 1 einander gegenüberliegende und rechtwinkelig zu den oberen und unteren Rändern verlaufende Führungsnuten 3 für zwei Achszapfen 4 des Schwertes 5 vorgesehen. Im unteren Bereich des Schwertkastens 1 sind in dessen Seitenwänden 2 bugseitig vor den Führungsnuten 3 Lagerschalen 6 bildende Ausnehmungen vorhanden, die von den Führungsnuten 3 durch eine abgerundete Nase 7 getrennt sind. Die Lagerschalen 6 sind nach unten hin offen und sind nach oben hin durch eine etwa halbzylindrisch gekrümmte Wand geschlossen, deren Krümmungsradius im mittleren Bereich dem Radius der Achszapfen 4 entspricht. Die Führungsnuten 3 und die Lagerschalen 6 sind durch zu den Schwertkastenwänden 2 parallele Wandungen begrenzt, die etwa gleiche Tiefen aufweisen.

Das Schwert 5 weist beispielsweise Sichelform auf, so dass die wirksame Schwertfläche bei einem Verschwenken um die in den Lagerschalen 6 liegenden Achszapfen 4 in Richtung auf das Heck des Segelbretts wandert und zunehmend Finnenform annimmt. Die Achszpafen 4 befinden sich beidseits des Schwertes 5 unterhalb des Kopfbereichs im Bereich von dessen Vorderkante.

Wie aus Figur 3 ersichtlich ist, ist mit dem Kopfbereich des Schwertes 5 über beidseits an diesem befestigte elastische Bänder 8 ein U-förmiger Schieber 9 verbunden. Er besteht aus den zueinander parallelen Schenkeln 10, 11, die durch einen Steg 13 miteinander verbunden sind. Die Schenkel 10, 11 sind lappenartig über den Steg 13 hinaus verlängert, wobei die lappenartigen Verlängerungen mit fluchtenden Bohrungen versehen sind, in denen ein beidseits überstehender Bolzen 14 befestigt ist. Das Schwert 5 ist auf seinen Seitenwänden mit zueinander parallelen Nuten 15 versehen, deren Längsmittellinien die Achszapfen 4 schneiden. In jeder der Nuten 15 ist einer der Schenkel 10,11 tängsverschiebtich geführt, wobei die Nuten durch eine mittlere Wandung 16 voneinander getrennt sind, deren Stärke dem Abstand der Schenkel 10, 11 voneindander entspricht. Die Schenkel 10, 11 sind so lang ausgeführt, dass sie in jeder Schwenkstellung des Schwertes noch ausreichend weit in die Nuten 15 eingreifen.

Die seitlich überstehenden Teile 17, 18 des Bolzens 14 bilden Rastvorsprünge, die in an den oberen Rändern des Schwertkastens 1 vorgesehene Rastausnehmungen 19 einrasten können. Die Rastausnehmungen 19 erstrecken sich im wesentlichen radial zur Lagerschale 6.

Der mittlere Teil des Bolzens 14 bildet mit den lappenförmigen Verlängerungen einen Anschluss für ein Betätigungselement, mit dem das Schwert 5 geschwenkt werden kann.

Die den Schieber 9 mit dem Schwert 5 verbindenden Bänder 8 aus Gummi oder anderem elastomerem Material sind in Nuten des Schwertes und der Schenkel 10, 11 des Schiebers 9 angeordnet, so dass diese die Nuten nicht überrangen.

Die Bänder 8 weisen eine so grosse elastische Spannung auf, dass die Lagerzapfen 4 sicher in den Lagerschalen 6 gehalten sind.

Die Länge des Bolzens 14 ist grösser als der Abstand der die Führungsnuten 3 begrenzenden seitlichen Wandungen, so dass das Schwert 5 nicht dadurch verlorengehen kann, dass der Schieber 9 durch die Führungsnuten 3 hindurchrutscht.

Wirkt auf das Schwert 5 in Richtung des Pfeils F in Figur 2 eine Kraft durch Anstossen an einen Gegenstand oder auf Grund, können die Achszapfen 4 über die Nase 7 hinwegspringen, so dass der Achszapfen 4 und das Schwert 5 in die strichpunktierte Lage geraten, in der das Schwert nahezu eingezogen ist.

Bei dem Ausführungsbeispiel nach Figur 4 sind in den Seitenwänden 21 des Schwertkastens 20 einander gegenüberliegende und rechtwinkelig zu den oberen und unteren Rändern des Schwertkastens verlaufende Führungsnuten 22 vorgesehen, die dicht oberhalb des unteren Randes des Schwertikastens 20 durch abgerundete Wandungsteile geschlossen sind, die Lagerschalen 23 für Achsstummel 24 des Schwertes 25 bilden. Das Schwert ist in seinem Kopfbereich mit einem Sackloch 26 versehen, in dem ein gegen Verdrehen gesicherter Schieber 27 verschieblich geführt ist. Zwischen dem Schieber 27 und dem Boden 28 des Sackloches 26 ist eine Druckfeder 29 eingespannt. Der Schieber 27 weist in seinem oberen, das Schwert 25 überragenden Bereich als Rastglied seitliche Zapfen 30 auf, die je nach der Schwenklage des Schwerts in Rastausnehmungen 31, 32, 33 einrasten können, die auf der Unterseite einer Abdeckschiene 35 des Schwertkastens 20 beiderseits eines Längsschlitzes vorgesehen sind. Die die Endlagen sichernden Rastausnehmungen 31, 33 sind innenseitig mit schräg verlaufenden Leitflächen versehen, so dass sich das Schwert durch Betätigung eines über der Abdeckschiene liegenden Knopfes 34 am Schieber 27 leicht zur Mitte hin verschwenken lässt.

## Patentansprüche

1. In einem Schwertkasten schwenkbar gelagertes Schwert für Segelbretter oder -boote, das von der Oberseite des Segelbretts oder -bootes aus z.B. durch Fussbetätigung verstellbar und jeweils in einer von verschiedenen Gebrauchsstellungen gegenüber dem Schwertkasten verrastet ist, dadurch gekennzeichnet, dass auf, im oder am Schwertkasten (1, 20) eine Reihe von Rastausnehmungen (19, 31, 32, 33) vorgesehen ist, dass das Schwert (5, 25) ein Rastglied (17, 18, 30) besitzt, das von einem Schieber (9, 27) getragen wird, der im Schwert zu dessen Schwenkachse (4, 24) radial verschiebbar gelagert und zur Sicherung der Verrastung federbelastet ist und der so angeordnet ist, dass er in der mittleren Schwenklage des Schwertes wenigstens annähernd rechtwinkelig zur Oberseite des Segelgerätes liegt, und dass der Schieber an seinem äusseren Ende ein Betätigungselement aufweist.

2. Schwert nach Anspruch 1, bei dem in den Seitenwänden des Schwertkastens Lagerschalen für zwei die Schwenkachse des Schwertes bildende Achsstummel vorgesehen sind, dadurch gekennzeichnet, dass die Lagerschalen (6) die Achsstummel (4) in ihren oben liegenden Bereichen abstützen, dass die Rastausnehmungen (19) in dem oberen Randbereich des Schwertkastens (1) vorgesehen sind und dass der Schieber (9) durch eine Zugfeder (8) in seinem Sitz gehalten und damit das Rastglied (17, 18) in einer Rastausnehmung (19) lösbar verrastet ist.

3. Schwert nach Anspruch 2, dadurch gekennzeichnet, dass in den Seitenwänden (2) des Schwertkastens (1) etwa quer zu dessen oberen und unteren Rändern verlaufende Führungsnuten (3) für die Achsstummel (4) vorgesehen sind, an die seitlich versetzt die nach unten offenen Lagerschalen (6) angeschlossen sind.

4. Schwert nach Anspruch 3, dadurch gekennzeichnet, dass zwischen den Führungsnuten (3) und den Lagerschalen (6) eine abgerundete Nase (7) vorgesehen ist.

5. Schwert nach einem der Anprüche 2 bis 4, dadurch gekennzeichnet, dass der Schieber (9) U-förmig ausgebildet, auf den Kopf des Schwertes (5) reiterförmig aufgesetzt und mit seinen Schenkeln (10, 11) in seitlichen Nuten (15) des Schwertkopfes längsverschieblich geführt ist und dass im Bereich des oberen Endes des Schiebers (9) seitliche als Rastglied dienende nockenartige Vorsprünge (17, 18) vorgesehen sind, die in die Rastausnehmungen (19) des Schwertkastens (1) einrastbar sind.

6. Schwert nach einem der Anprüche 2 bis 5, dadurch gekennzeichnet, dass als Zugfeder an den Schenkeln (10, 11) elastische Bänder (8) befestigt sind, deren andere Enden auf den über die Nuten (15) hinaus verlängerten Mittellinien der Nuten an den Seitenflächen des Schwertes (5) befestigt sind.

7. Schwert nach einem der vorstehenden Anprüche, dadurch gekennzeichnet, dass die Rastausnehmungen (19) über einen Bereich verteilt sind, der etwa einem Schwenkwinkel des Schwertes (5) von 90° entspricht.

8. Schwert nach Anpruch 3, dadurch gekennzeichnet, dass die Lagerschalen (6) bugseitig vor den Führungsnuten (3) angeordnet sind.

6. Schwert nach einem der vorhergehenden Ansprüche, dadurch gekennzeichnet, dass die elastischen Bänder (8) in Nuten des Schiebers (9) und des Schwertes (5) angeordnet und mit dessen Seitenflächen bündig gehalten sind.

10. Schwert nach Anspruch 1, bei dem in den Seitenwänden des Schwerkastens Lagerschalen für zwei die Schwenkachse des Schwertes bildende Achsstummel vorgesehen sind, dadurch gekennzeichnet, dass die Lagerschalen (23) durch die unteren Wandungsteile von nach oben hin offenen Einführungsnuten (22) für die Achsstummel (24) gebildet sind, dass das Schwert (25) im Bereich seines Kopfes mit einem radialen Sackloch (26) versehen ist, in dem der Schieber (27) gegen die Kraft einer Druckfeder (29) verschieblich geführt ist, dass der Schieber (27) in seinem oberen Bereich mitseitlichen als Rastglied dienenden Zapfen (30) versehen ist, die entsprechend der jeweiligen Schwenklage des Schwertes (25) in Rastausnehmungen (31, 32, 33) einschnappen, die auf der Unterseite von Randleisten der Ausnehmung oder einer Abdeckschiene (35) des Schwertkastens (20) vorgesehen sind.

11. Schwert nach Anspruch 10, dadurch gekennzeichnet, dass der Schieber (27) sich durch einen Längsschlitz der Abdeckschiene (35) bzw. zwischen den Randleisten nach aussen erstreckt und zum Schwenken des Schwertes (25) mit einem Knopf (34) versehen ist.

## Claims

1. A centreboard for sailing boards or sailing boats, which centreboard is pivoted in a centreboard box and is adjustable from the top of the sailing board or boat, e.g., by actuation with a foot, and is locked in any of different operating positions relative to the centreboard box, characterized in that a series of detent openings (19, 31, 32, 33) are provided on, in or at the centreboard box (1, 20), the centreboard (5, 25) comprises a detent member (17, 18, 30), which is carried by a slider (9, 27), which is mounted in the centreboard for a radial displacement with respect to the pivot (4, 24) for the centreboard and which is spring-urged to a locked position and is arranged to extend in its intermediate angular position at least approximately at right angles to the top of the sailing craft, and the slider has an actuating element at its outer end.

2. A centreboard according to claim 1, in which bearing shells for two stub axles which constitute the pivot for the centreboard are provided in the side walls of the centreboard box, characterized in that the bearing shells (6) bear on the top portions of the stub axles (4), the detent openings (19) are provided in the upper edge portion of the centreboard box (1) and the slider (9) is held in its seat by a tension spring (8) so that the detent member (17, 18) is releasably in a detent opening (19).

3. A centreboard according to claim 2, charac- erized in that guiding grooves (3) for the stub axles (4) are provided in the side walls (2) of the centreboard box (1 ) and extend approximately transversely to the top and bottom edges of said box and the bearing shells (6) are downwardly open and are laterally offset from and adjoin said guiding grooves.

4. A centreboard according to claim 3, characterized in that a rounded nose (7) is provided between the guiding grooves (3) and the bearing shell (6).

5. A centreboard according to any of claims 2 to 4, characterized in that the slider (9) is U-shaped and straddles the head of the centreboard (5) and has legs (10, 11) which are longitudinally slidable in and guided in lateral grooves (15) of the head of the centreboard, and camlike projections (17, 18) serving as a detent member are provided in the top portion of the slider (9) and are adapted to snap into the detent openings (19) of the centreboard box (1).

6. A centreboard according to any of claims 2 to 5, characterized in that the tension spring is constituted by elastic bands (8), which are secured to the legs (10, 11) and which at their other ends are secured on the centre lines of the grooves on the side faces of the center board (5) beyond the grooves (15).

7. A centreboard according to any of the preceding claims, characterized in that the detent openings (19) are distributed over a region which approximately corresponds to a pivotal movement of the centreboard (5) through 90°.

8. A centreboard according to claim 3, charcter- ized in that the bearing shells (6) are provided on the prow side in front of the guiding grooves (3).

9. A centreboard according to any of the preceding claims, characterized in that the elastic bands (8) are disposed in grooves of the slider (9) and of the centreboard (5) and are held to be flush with the side faces thereof.

10. A centreboard according to claim 1, in which bearing shells for two stub axles which consitute the pivot for the centreboard are provided in the side walls of the centreboard box, characterized in that the bearing shells (23) are constituted by the lower surface portions of open-tooped grooves (22) for the introduction of the stub axles (24), that the centreboard (25) is provided adjacent to its head with a blind radial hole (26), in which the slider (27) is slidably guided against the force of a compression spring (29), and that the slider (27) is provided in its top portion with lateral pins (30), which constitute a detent member and which in dependence on the actual angualr position of the centreboard (25) snap into detent openings (31, 32, 33), which are provided on the underside of edge strips of the aperture or of a cover bar (35) of the centreboard box (20).

11. A centreboard according to claim 10, characterized in that the slider (27) extends outwardly through a longitudinal slot of the cover bar (35) or between the edge strips and is provided with a knob (34) for imparting a pivotal movement to the centreboard (25).

## Revendications

1. Dérive pivotante logée dans un puits de dérive pour planches ou bateaux à voile, qui est réglable à partirde la face supérieure de la planche ou du bateau à voile par une commande par le pied, par exemple, et qui est encliquetée par rapport au puits de dérive dans une des diverses positions d'utilisation, caractérisée en ce qu'une série de creux d'encliquetage (19,31,32,33) sont prévus sur, dans ou au puits de dérive (1, 20), que la dérive (5, 25) possède un élément d'encliquetage (17,18,30) qui est porté par un curseur (9, 27) qui est logé dans la dérive de manière à pouvoir se déplacer dans le sens radial par rapport à l'axe de pivotement (4, 24) de la dérive et sur lequel s'exerce la force d'un ressort pour assurer l'encliquetage et qui est disposé de manière à ce qu'il se trouve au moins approximativement à angle droit par rapport à la face supérieure de l'engin à voile lorsque la dérive est en position de pivotement centrale, et que le curseur possède en son extrémité extérieure un élément d'actionnement.

2. Dérive selon la revendication 1, dans laquelle sont prévues dans les parois latérales du puits de dérive des coquilles de support pour deux moignons d'axe formant l'axe de dérive de la dérive, caractérisée en ce que les coquilles de support (6) étayent les moignons d'axe (4) dans leur partie supérieure, que les creux d'encliquetage (19) sont prévus dans la partie du bord supérieur du puits de dérive ( 1 ), que le curseur (9) est maintenu en position par un ressort de traction (8) et que l'élément d'encliquetage (17, 18) est ainsi encliqueté dans son creux d'encliquetage (19) de manière à pouvoir en être détaché.

3. Dérive selon la revendication 2, caractérisé en ce que des rainures de guidage (3) pour les moignons d'axe (4) sont prévues dans les parois latérales (2) du puits de dérive (1), qui sont orientées à peu près transversalement par rapport aux bords supérieur et inférieur du puits de dérive, moignons d'axe auxquels sont raccordées, latéralement décalées les coquilles de support (6) ouvertes vers le bas.

4. Dérive selon la revendication 3, caractérisée en ce qu'un nez arrondi (7) est prévu entre les rainures de guidage (3) coquilles de support (6).

5. Dérive selon l'une des revendications 2 à 4, caractérisée en ce que le curseur (9) est en forme de U, placé à la manière d'un cavalier sur la tête de la dérive (5) et guidé en sens longitudinal par ses deux bras (10, 11) dans des rainures latérales (15) de la tête de dérive, et que dans la zone de l'extrémité supérieure du curseur (9) des ergots (17, 18) à la manière de cames servant d'élément d'encliquetage sont prévus latéralement et peuvent être encliquités dans les creux d'encliquetage (19) du puits de dérive (1 ).

6. Dérive selon l'une des revendications 2 à 5, caractérisée en ce que des bandes (8) élastiques sont fixées aux bras (10, 11) en tant que ressort de traction, dont les autres extrémités sont fixées aux faces latérales de la dérive (5) sur les lignes médianes des rainures dans la prolongations de ces dernières (15).

7. Dérive selon l'une des revendications préce- dentes, caractérisée en ce que les creux d'encliquetage (19) sont répartis sur une zone qui correspond approximativement à un angle de pivotement de la dérive (5) de 90°.

8. Dérive selon la revendication 3, caractérisée en ce que les coquilles de support (6) sont disposées côté proue avant les rainures de guidage (3).

9. Dérive selon l'une des revendications précédentes, caractérisée en ce que les bandes élastiques (8) sont disposées dans des rainures du curseur (9) et de la dérive (5) et sont maintenues à fleur des surfaces latérales de cette dernière.

10. Dérive selon la revendication 1 dans laquelle sont prévues dans les parois latérales du puits de dérive des couquilles de support pour deux moignons d'axe formant l'axe de dérive de la dérive, caractérisée en ce que les coquilles de support (23) sont formées par les faces inférieures de rainures (22) ouvertes vers le haut pour introduire les moignons d'axe (24), que la dérive (25) dans la partie de sa tête est pourvue d'un trou borgne radial (26) dans lequel est guidéde manière à pouvoir être déplacé contre la force d'un ressort de compression (29) un curseur, que le curseur (27) en sa partie supérieure est pourvu de tenons (30) latéraux servant d'élément d'encliquetage qui selon la position de dérive de la dérive (25) encliquettent dans des creux d'encliquetage (31, 32, 33) qui sont prévus sur la face inférieure de rebords du creux ou d'un rail de couverture (35) du puits de dérive (20).

11. Dérive selon la revendication 10, caractérisée en ce que le curseur (27) s'étend vers l'extérieur à travers une fente longitudinale du rail de couverture (35) ou entre les rebords vers l'extérieur et est pourvu pour le pivotement de la dérive (25) d'un bouton (34).
